# FASCICULE DE BREVET EUROPEEN

(11) **EP 0 603 353 B1**
(45) Date de publication et mention de la délivrance du brevet: **08.10.1997**
(21) Numéro de dépôt: 93912524.1
(22) Date de dépôt: 14.06.1993
(51) Int. Cl.: G04C 3/14, G04B 45/00

(54) **MONTRE ANALOGIQUE MULTIFONCTIONS AVEC PIECE AMOVIBLE**
ANALOGE MULTIFUNKTIONSUHR MIT ABNEHMBAREM TEILSTÜCK
MULTIFUNCTION ANALOG WATCH WITH REMOVABLE PART

(30) Priorité: 15.06.1992 CH 1871/92
(43) Date de publication de la demande: 29.06.1994
(73) Titulaire: Eta SA Fabriques d'Ebauches, 2540 Grenchen (CH)
(72) Inventeur: Berney, Jean-Claude, 1343 Les Charbonnières (CH)
(74) Mandataire: Barbeaux, Bernard
(86) Numéro de dépôt international: CH9300153
(87) Numéro de publication internationale: WO9325942

(56) Documents cités:
- EP-A- 0 389 440
- CH-A- 339 586
- DE-A- 3 918 344
- DE-U- 9 015 324
- US-A- 4 623 260
- US-A- 4 629 329
- POPULAR MECHANICS vol. 115 , Juin 1961 , USA 'Just name your sport .Here's a timer for it'

## Description

A l'heure actuelle, il existe sur le marché des montres multifonctions analogiques à aiguilles comportant plusieurs moteurs pas à pas entraînant indépendamment plusieurs trains de rouages. Dans la version la plus simple, deux moteurs entraînent deux aiguilles, mais on peut également avoir trois, quatre, cinq moteurs entraînant chacun une, voire plusieurs aiguilles, de même que des combinaisons avec des affichages digitaux. Ces configurations permettent d'afficher simultanément ou successivement plusieurs fonctions annexes en sus des fonctions horaires classiques. Cependant, par exemple dans le cas où plusieurs fonctions annexes sont affichées successivement au moyen des mêmes aiguilles, la manipulation de la montre pour commander et afficher successivement ces fonctions annexes devient fort complexe, et on a souvent plusieurs graduations sur un même cadran, ce qui rend la lecture difficile. Par ailleurs, l'utilisateur ne se sert le plus souvent que d'une partie des fonctions, et l'accès à celles qu'il utilise lui est en fait rendu difficile par l'adjonction de fonctions qui ne lui sont d'aucune utilité. Enfin il est très difficile de caractériser graphiquement ce type de montres en raison même de leurs applications tous azimuts.

Le brevet US-A-4 623 260 décrit une montre comportant trois moteurs entraînant six aiguilles pour afficher sélectivement, en plus de l'heure courante, un temps chronométré, un temps décompté et une heure de réveil. La sélection, le réglage et la commande de ces diverses fonctions nécessite la présence de quatre boutons-poussoir et d'une couronne à trois positions axiales, ce qui complique la fabrication de cette montre et nuit à son esthétique. De plus, rien n'indique clairement à l'utilisateur de cette montre laquelle de ses diverses fonctions est en service, ce qui peut être très gênant.

Le but de la présente invention est de remédier à ces problèmes par l'adjonction à la montre d'une pièce amovible permettant d'identifier celle-ci à une fonction ou un groupe de fonctions bien précis. La même montre peut être adaptée successivement à plusieurs fonctions en changeant ladite pièce amovible. Cette montre comprenant un boîtier, des moyens de mesure et d'affichage de l'heure courante et d'une fonction annexe comprenant au moins deux moteurs pas à pas entraînant au moins deux aiguilles pour l'affichage analogique de ladite heure courante et de ladite fonction annexe, des moyens de sélection de ladite fonction annexe et des moyens de commande de ladite fonction annexe, est caractérisée par le fait qu'elle comporte en outre une pièce amovible comportant des éléments graphiques et des moyens de fixation de ladite pièce amovible audit boîtier, par le fait que lesdits moyens de fixation sont couplés auxdits moyens de sélection de manière que ladite fonction annexe soit sélectionnée ou non selon que ladite pièce amovible est fixée audit boîtier ou non, et par le fait qu'une partie desdits éléments graphiques constitue une partie desdits moyens de mesure et d'affichage.

On connaît déjà des montres comportant une pièce amovible. Ainsi, par exemple, une publicité parue à la page 115 de la revue "Popular Mechanic" de juin 1961, ainsi que le brevet CH-A-339 586, décrivent un compteur de temps comportant au moins une bague amovible disposée autour de leur cadran. De même, le modèle d'utilité DE-G-9015324 décrit une montre comportant des bagues interchangeables sur chacune desquelles est inscrit le nom d'un jour de la semaine. Mais ces montres ne comportent toutes qu'une seule fonction, de sorte qu'aucune fonction annexe n'est sélectionnée ou non selon que l'une ou l'autre des bagues est présente ou non.

Les figures 1, 1a et 1b représentent à titre d'exemple une montre selon l'invention avec une pièce amovible en rapport avec une fonction "football".

Les figures 2, 2a et 2b représentent à titre d'exemple certains détails de ladite pièce amovible.

Les figures 3a et 3b représentent à titre d'exemple deux montres selon l'invention dont les pièces amovibles sont en rapport avec des fonctions "tennis", respectivement "multi chronos".

La figure 4 représente à titre d'exemple le schéma bloc de la partie électronique d'une montre selon l'invention.

Sur la figure 1 est représentée à titre d'exemple une montre analogique à fonctions multiples (1) comportant 6 aiguilles entraînées par 5 moteurs.

Le premier moteur entraîne les aiguilles d'heure (2) et de minute (3) pour l'affichage conventionnel de l'heure.

Le deuxième moteur entraîne l'aiguille (4) qui fait 60 pas par tour et travaille sur une graduation de 60 positions (5) divisée en cinq secteurs gradués de 1 à 5.

Les troisième et quatrième moteurs entraînent deux aiguilles (6 et 7) collaborant avec deux graduations de 10 positions (8 et 9).

Enfin le cinquième moteur entraîne l'aiguille (10) qui fait 60 pas par tour et travaille sur la graduation classique des secondes et minutes (11).

Le fait que les aiguilles 4, 6, 7 et 10 soient entraînées indépendamment les unes des autres permet d'afficher successivement plusieurs fonctions. Ces fonctions annexes sont commandées de l'extérieur par des moyens représentés à la figure 1a, moyens tels que couronne de mise à l'heure (12) ou poussoirs (13 et 14). Dans certains cas également la couronne (12) permet d'actionner un sélecteur électromécanique desdites fonctions annexes comportant des moyens d'affichage de la fonction choisie (15).

Des montres utilisant de telles configurations existent actuellement sur le marché, et nous ne décrirons dans les figures suivantes que les éléments qui différencient la montre selon l'invention des montres existantes.

La montre selon l'invention représentée aux figures 1 et la a une configuration tout à fait classique de montre avec chronographe. Les aiguilles (2, 3 et 4) affichent en permanence l'heure, la minute et la seconde du temps courant. Les aiguilles (6 et 7) affichent respectivement les dizaines de minutes et les minutes du chronographe, alors que l'aiguille (10) affiche la seconde. La mise à l'heure se fait par la couronne (12), alors que la fonction chronographe est commandée par les poussoirs (13 et 14).

La montre décrite à la figure 1 comporte également une fonction "football" qui peut être sélectionnée par le sélecteur de fonctions. Cette fonction "football" demande des graduations très particulières, et il serait difficile de les intégrer au cadran normal de la montre. C'est pourquoi elle comporte une pièce amovible (16) représentée à la figure 1b qui vient se fixer sur elle. Cette pièce amovible est dégagée de manière à ce que la mise à l'heure 12 et les poussoirs (13 et 14) soient facilement accessibles. Elle comporte des graduations correspondant à la première mi-temps (17), à la deuxième mi-temps (18), et aux deux prolongations possibles (19 et 20). Cette pièce amovible est bien meilleur marché que la montre elle-même, et peut être changée à peu de frais, par exemple à l'occasion d'événements particuliers. Ainsi cette pièce amovible peut porter des éléments graphiques en rapport avec cet événement (21), ou en rapport avec une personnalité ou un groupe de personnalités (22).

Lorsque la fonction "football" est correctement sélectionnée, les fonctions des aiguilles 4, 6, 7 et 10 sont modifiées comme suit. Les points de chaque équipe sont enregistrés par des pressions adéquates sur les poussoirs, et affichés au moyen des aiguilles 6 et 7. Le temps de jeu écoulé est affiché au moyen de l'aiguille (10) sur une graduation ad hoc dans le secteur correspondant à la période de jeu en cours, et au moyen de l'aiguille (4) qui fait alors un tour en cinq minutes.

Ainsi, en montant la pièce amovible sur la montre elle-même, on obtient pratiquement une deuxième montre comportant tous les éléments nécessaires pour une utilisation facile de la fonction annexe sélectionnée. De même on peut ajouter des éléments décoratifs particuliers à cette fonction annexe, éléments qui pourront être changés ou supprimés à tout moment en changeant la pièce amovible. Enfin, si l'utilisateur veut revenir à une montre plus classique, il lui suffit d'enlever la pièce amovible pour retrouver une nmontre chronographe d'aspect usuel.

Il est possible évidemment d'introduire plusieurs fonctions annexes que l'on peut sélectionner successivement, auxquelles correspondent autant de pièces amovibles différentes. Il y a toutefois un risque que, par inadvertance, l'utilisateur mette en place une pièce amovible qui ne corresponde pas à la fonction sélectionnée.

Pour éviter ce genre de situation, il serait souhaitable que la fonction annexe correspondant à la pièce amovible mise en place soit mise en service automatiquement.

Les figures 2, 2a et 2b représentent schématiquement à titre d'exemple différentes combinaisons pièce amovible/moyens de commande permettant de réaliser cette condition.

Sur la figure 2, la partie inférieure de la pièce amovible comporte d'un côté une partie (30) comprenant deux tétons (31 et 32), et de l'autre côté deux griffes (33 et 34). Ces deux tétons et ces deux griffes viennent s'encastrer dans des dégagements du boîtier (35) agencés de telle façon que la pièce amovible tienne correctement en place. Le boîtier (35) comporte également deux systèmes de contact (36 et 37) reliés à l'intérieur de la montre, et collaborant avec les deux tétons (31 et 32).

Sur la figure 2, ces deux systèmes de contact sont représentés très schématiquement de manière à faciliter la compréhension. Dans la pratique, la construction mécanique réelle de ces contacts est beaucoup plus sophistiquée, et peut se présenter par exemple sous forme de grilles métalliques surmoulées dans un boîtier (35) en matière plastique.

On voit sur la figure que les tétons (31 et 32) peuvent avoir deux longueurs distinctes. Si le téton est court (31), il n'a pas d'action sur le système de contact (36), et ce dernier est fermé (ON). Par contre si le téton est long (32), il écarte les deux lames du système de contact (37), et ce dernier est ouvert (OFF).

Ainsi, on peut agencer la pièce amovible de manière à agir sur la combinaison des contacts, en jouant sur la longueur des deux tétons. Quatre combinaisons sont possible :

| | 31/36 | 32/37 |
|---|---|---|
| Version normale | COURT/ON | COURT/ON |
| Option 1 | COURT/ON | LONG/OFF |
| Option 2 | LONG/OFF | COURT/ON |
| Option 3 | LONG/OFF | LONG/OFF |

Ces trois options peuvent correspondre à trois pièces amovibles distinctes présentant des longueurs de tétons différentes, ces trois pièces amovibles distinctes correspondant elles-mêmes à trois fonctions annexes différentes.

En incorporant ces contacts supplémentaires (36 et 37) aux moyens de commande comprenant déjà la mise à l'heure (12) et les poussoirs (13 et 14), il est ainsi possible de mettre automatiquement en service à l'intérieur de la montre la fonction annexe correspondant à la pièce amovible mise en place sur le boîtier.

Le schéma de fonctionnement de la montre selon l'invention est donné à la figure 4, et sera donc décrit plus loin. Avant cela, deux variantes possibles de la configuration interne de la pièce amovible sont données par les détails 2a et 2b.

Dans l'exemple décrit ci-dessus, la pièce amovible n'agit sur les moyens de commande de la montre que de manière mécanique en actionnant ou non les contacts (36 et 37).

Sur la figure 2a, le téton (32) est agencé à la manière d'un "jack", et les deux bornes du contact (37) sont reliées électriquement à l'intérieur de la partie amovible par deux lames conductrices (38 et 39) qui viennent en regard d'un poussoir (40) qui permet, par pression, d'établir le contact entre ces deux lames (38 et 39). Ainsi on arrive à incorporer à la pièce amovible un circuit électrique relié aux moyens de commande de la montre, et permettant non seulement de mettre en service la fonction annexe souhaitée, mais de commander celle-ci de manière plus active en agissant sur le poussoir (40).

Notons que l'on pourrait agir de la même manière avec le contact (36) et introduire un deuxième poussoir supplémentaire incorporé à la pièce amovible.

Notons enfin que les contacts commandés par les poussoirs additionnels peuvent être du type de travail, comme représenté sur la figure 2a, ou de repos.

De moment que l'on peut amener à l'intérieur de la pièce amovible des liaisons électriques reliées aux moyens de commande de la montre, il est possible d'incorporer à cette pièce amovible d'autres éléments électriques ou électroniques. La figure 2b montre un circuit intégré 41 incorporé à la pièce amovible 16 et relié aux contacts 36 et 37 non représentés dans cette figure 2b. Ce circuit intégré peut comporter des éléments actifs en relation avec la fonction annexe correspondant à la pièce amovible dans laquelle il est incorporé. Le cas le plus intéressant consiste à intégrer un circuit mémoire contenant des informations relatives au fonctionnement de ladite fonction annexe, ces informations pouvant être lues et transmises à l'intérieur de la montre par les contacts (36 et 37). Les possibilités offertes par l'incorporation d'un circuit mémoire dans la partie amovible sont intéressantes dans la mesure où l'on peut adapter le fonctionnement d'une fonction annexe à des paramètres variables dans le temps en changeant simplement les informations contenues dans le circuit mémoire.

Sur les figures 3a et 3b sont représentés deux exemples obtenus avec des pièces amovibles différentes correspondant à une fonction "tennis" et à une fonction "multi chronos". On reconnaît la montre de base avec ses aiguilles 4, 6, 7 et 10 permettant l'affichage de fonctions annexes.

Sur la figure 3a, la pièce amovible correspondant à une fonction "tennis" comporte un poussoir additionnel (50) pour initialiser le début de partie, une graduation (51) permettant d'afficher le nombre de points de l'échange en cours, ainsi que des éléments graphiques (52) permettant d'afficher certaines situations particulières du jeu de tennis comme égalité, avantage, tie break, etc. Ces différents paramètres sont affichés au moyen de l'aiguille (10), alors que les aiguilles (6 et 7) affichent respectivement le nombre de jeux des joueurs A et B. L'aiguille (4) elle continue d'afficher la seconde du temps courant.

Sur la figure 3b, la pièce amovible correspond à une fonction "multi chronos". En fait il s'agit d'un chronomètre permettant de mémoriser plusieurs temps intermédiaires et de les relire. A cette fin, la pièce amovible, qui comporte deux poussoirs supplémentaires (53 et 54), a une graduation (55) correspondant aux différentes mémoires que l'on peut relire. Le temps chronométré est affiché au moyen des aiguilles 6,7,10 et 4 qui affichent respectivement les dizaines de minutes, les minutes, les secondes et le cinquième de seconde. Par des manipulations adéquates des poussoirs (53 et 54), l'aiguille (10) vient se placer sur la graduation correspondant à la position de mémoire que l'on désire lire, ce qui permet d'afficher momentanément le contenu de cette mémoire. Enfin la pièce amovible présentée comporte une inscription en rapport avec un événement sportif important (56) et une personnalité du monde du sport (57). Ces éléments graphiques permettent de créer une identification précise du produit en rapport avec la fonction annexe choisie.

Il va sans dire que les pièces amovibles sont agencées de manière à agir sur les moyens de commande de la montre pour enclencher automatiquement la mise en service des fonctions annexes correspondant à chaque pièce amovible. Ainsi l'utilisateur peut transformer sa montre à volonté en montre de football, de tennis, multi chrono, ou revenir à la version classique de base en changeant les pièces amovibles et sans risque d'erreur.

Il est également évident que, si les exemples données ici sont en rapport avec le sport, toutes espèces de fonctions annexes peuvent être réalisées par la montre selon l'invention.

La figure 4 représente à titre d'exemple le schéma bloc de la partie électronique d'une montre selon l'invention.

Le circuit électronique comporte un bloc (60) comportant toutes les fonctions de base, soit un oscillateur utilisant un résonnateur à quartz (61), des diviseurs de fréquences pour générer des signaux de fréquence précise, des compteurs pour réaliser les différentes fonctions horaires, et les circuits de gestion de la position des différentes aiguilles et de commande des moteurs 62, 63, 64, 65 et 66 qui entraînent ces aiguilles. Les fonctions de ce bloc (60) ne sont pas décrites en détail, car il y a maintenant de nombreuses montres qui utilisent ce type de fonctions sur le marché, et ces éléments sont connus des gens de métier.

Les circuits de ce type de montre sont généralement réalisés en logique programmée intégrée dans des microprocesseurs. Il est ainsi possible d'avoir des blocs de programme dédiés à des fonctions annexes particulières auxquels on peut accéder lorsque la fonction voulue est mise en service de l'extérieur de la montre par des manipulations adéquates des moyens de commande, couronne de mise à l'heure, poussoirs (13 et 14), etc.

Dans le cas de la montre selon l'invention, les fonctions annexes sont mises automatiquement en service lorsque l'on place sur la montre la pièce amovible correspondant à la fonction voulue. Par ailleurs on peut incorporer à la pièce amovible des poussoirs supplémentaires pour la commande de ces fonctions annexes.

Dans l'exemple de la figure 4, ces pousoirs sont au nombre de deux, le poussoir (40) travaillant avec un contact de travail relié au contact (37) relié à l'intérieur de la montre comme décrit à la figure 2, et le poussoir (40') travaillant avec un contact de repos relié au contact (36).

Ce contact (36) est relié à l'entrée D (67) d'un flip-flop D (68) et à la première entrée d'une porte "ou exclusif inverse" (69) dont la deuxième entrée est branchée à la sortie (70) du flip-flop (68). En l'absence de pression sur le poussoir (40'), le contact de repos est fermé et l'entrée D (67) du flip-flop (68) est à 1. Nous admettrons comme point de départ que la sortie (70) de ce flip-flop est également à 1. De ce fait la sortie de la porte (69) est à 1. Cette sortie va sur l'entrée reset (71) d'un circuit timer (72) qui est ainsi maintenu en état de non fonctionnement.

Lorsque l'on presse sur le poussoir (40'), le contact de repos va s'ouvrir et l'entrée D (67), ainsi que la première entrée de la porte (69) vont passer à 0. La sortie de la porte (69) de même que l'entrée reset (71) du timer (72) passent également à 0 et le timer est alors activé. Admettons que ce timer ait une constante de temps de 15 secondes. Aucun signal ne va donc apparaître sur sa sortie (73) avant que ce laps de temps ne soit écoulé. Si la pression sur le poussoir (40) est inférieure à 15 secondes, il ne se passe donc rien. Si par contre cette pression dure plus que 15 secondes, le timer (72) va délivrer un signal sur l'entrée "clock" (74) du flip-flop (68). Comme l'entrée D (67) de ce flip-flop est à 0, ce dernier va passer à 0. Sa sortie (70) passe à 0 et la sortie de la porte (69) passe à 1, remettant le timer (72) en état de non fonctionnement.

Lorsqu'on relâche le poussoir (40'), il se passe l'opération inverse, et il faut attendre 15 secondes pour que le flip-flop (68) revienne à 1.

Or, dans la pratique, les pressions sur les poussoirs sont de courte durée, et le flip-flop (68) ne va changer d'état s'il y a lieu que lorsque l'on a un changement permanent de l'état du contact, c'est-à-dire lorsque l'on change de pièce amovible. Il est ainsi possible de différencier le changement de pièce amovible de pressions normales pour commander les fonctions annexes.

La même configuration est utilisée avec le flip-flop (75), la porte "ou exclusif inverse" (76) et le timer (77) pour analyser les signaux en provenance du contact (37) et du poussoir (40). Comme ce poussoir agit sur un contact de travail, l'entrée D du flip-flop (75) est à 0, ainsi que sa sortie, lorsque l'on n'agit pas sur le poussoir.

En mettant en place d'autres pièces amovibles avec d'autres combinaisons de contacts, on obtient les quatre variantes décrites plus haut.

Pour assurer la mise en service de la fonction annexe correspondant à la pièce amovible mise en place, les sorties des flip-flops (68 et 75) sont reliées aux entrées (78 et 79) d'un sélecteur de blocs de programme (80) qui relie le bloc programme voulu avec le circuit de base (60). Dans notre cas, les blocs programme sont au nombre de quatre correspondant aux quatre combinaisons possibles, soit un bloc (81) correspondant à la fonction "chrono simple", un bloc (82) correspondant à la fonction "football", un bloc (83) correspondant à la fonction "tennis", et un bloc (84) correspondant à la fonction "multi chronos".

Les sorties des portes (69 et 76), qui passent à 1 lorsque l'on presse sur les poussoirs (40', respectivement 40), peuvent être utilisées de la même manière que les contacts commandés par les poussoirs (13 et 14) pour commander de l'extérieur les fonctions annexes. L'action de ces différents moyens de commande peut être modifiée en fonction de la fonction annexe qui est en service. Il peut donc y avoir, à l'intérieur de chaque bloc programme (81 à 84) une partie qui régit l'interréaction poussoirs/fonctions.

Enfin, comme décrit à la figure 2b, il est possible d'incorporer à la pièce amovible un circuit électronique, notamment une mémoire (41), reliée aux contacts (36 et 37). La lecture de cette mémoire est assurée au moyen d'un circuit (85) qui permet d'établir la liaison entre le circuit de mémoire de la pièce amovible (41) et les blocs programme (81 à 84), de manière à transférer à l'intérieur de la montre des paramètres et/ou des informations relatives au fonctionnement des fonctions annexes contenues dans la mémoire (41) de la pièce amovible.

Il n'est évidemment pas possible de décrire en détail toutes les fonctions du circuit électronique de la montre selon l'invention, mais il s'agit de configurations connues à la portée des gens de métier.

## Revendications

1. Montre comprenant un boîtier (35), des moyens (2 à 11, 17 à 20; 2 à 11, 51; 2 à 11, 55) de mesure et d'affichage de l'heure courante et d'une fonction annexe comprenant au moins deux moteurs pas à pas entraînant au moins deux aiguilles (2 à 4, 6, 7, 10) pour l'affichage analogique de ladite heure courante et de ladite fonction annexe, des moyens de sélection de ladite fonction annexe (80) et des moyens de commande de ladite fonction annexe (13, 14; 13, 14, 50; 13, 14, 53, 54), caractérisée par le fait qu'elle comporte en outre une pièce amovible (16) comportant des éléments graphiques (17 à 22; 51, 52; 55 à 57) et des moyens de fixation (31 à 34) de ladite pièce amovible (16) audit boîtier (35), par le fait que lesdits moyens de fixation (31 à 34) sont couplés auxdits moyens de sélection (80) de manière que ladite fonction annexe soit sélectionnée ou non selon que ladite pièce amovible (16) est fixée audit boîtier ou non, et par le fait qu'une partie (17 à 20; 51; 55) desdits éléments graphiques (17 à 22; 51, 52; 55 à 57) constitue une partie desdits moyens de mesure et d'affichage (2 à 11, 17 à 20; 2 à 11, 51; 2 à 11, 55).

2. Montre selon la revendication 1, caractérisée par le fait que ladite partie (17 à 20; 51; 55) desdits éléments graphiques (17 à 22; 51, 52; 55 à 57) comporte une graduation d'au moins un paramètre en rapport avec ladite fonction annexe.

3. Montre selon la revendication 1, caractérisée par le fait que ladite partie (17 à 20; 51; 55) desdits éléments graphiques (17 à 22; 51, 52; 55 à 57) comporte au moins une graduation pour le comptage d'un temps en rapport avec ladite fonction annexe.

4. Montre selon la revendication 1, caractérisée par le fait que ladite partie (17 à 20; 51; 55) desdits éléments graphiques (17 à 22; 51, 52; 55 à 57) comporte au moins une graduation pour le comptage de points en rapport avec ladite fonction annexe.

5. Montre selon la revendication 1, caractérisée par le fait que ladite partie (17 à 20; 51; 55) desdits éléments graphiques (17 à 22; 51, 52; 55 à 57) comporte au moins une graduation pour l'identification de situations en rapport avec ladite fonction annexe.

6. Montre selon la revendication 1, caractérisée par le fait qu'une autre partie (21, 22; 56, 57) desdits éléments graphiques (17 à 22; 51, 52; 55 à 57) est agencée de manière à établir une relation avec au moins un événement en rapport avec ladite fonction annexe.

7. Montre selon la revendication 1, caractérisée par le fait qu'autre autre partie (21, 22; 56, 57) desdits éléments graphiques (17 à 22; 51, 52; 55 à 57) est agencée de manière à établir une relation avec au moins une personnalité en rapport avec ladite fonction annexe.

8. Montre selon la revendication 1, caractérisée par le fait que lesdits moyens de commande de ladite fonction annexe (13, 14, 50; 13, 14, 53, 54) comportent des moyens de commande manuels (13, 14) disposés sur ledit boîtier (35), et par le fait que ladite pièce amovible (16) comporte un dégagement pour faciliter l'accès auxdits moyens de commande manuels (13, 14).

9. Montre selon la revendication 8, caractérisée par le fait que ladite pièce amovible (16) comporte un circuit électrique (38 à 40) et par le fait que lesdits moyens de fixation (31 à 34) comportent des moyens de liaison électrique entre ledit circuit électrique (38 à 40) et lesdits moyens de commande de ladite fonction annexe (13, 14, 50; 13, 14, 53, 54).

10. Montre selon la revendication 9, caractérisée par le fait que ledit circuit électrique (38 à 40) comporte un poussoir (40; 53, 54).

## Patentansprüche

1. Tragbare Uhr mit einem Gehäuse (35), Meß- und Anzeigemitteln (2 bis 11, 17 bis 20; 2 bis 11, 51; 2 bis 11, 55) der Realzeit und einer Zusatzfunktion, umfassend mindestens zwei Schrittmotoren, die mindestens zwei Zeiger (2 bis 4, 6, 7, 10) für die Analoganzeige der Realzeit und der Zusatzfunktion antreiben, Auswählmittel (80) für die Zusatzfunktion und Steuermittel (13, 14; 13, 14, 50; 13, 14, 53, 54) für die Zusatzfunktion, dadurch gekennzeichnet, daß sie ferner ein abnehmbares Teil (16) mit graphischen Elementen (17 bis 22; 51, 52; 55 bis 57) und mit Mitteln (31 bis 34) zum Befestigen des abnehmbaren Teils (16) an dem Gehäuse (35) umfaßt, daß die Mittel zum Befestigen (31 bis 34) mit den Auswählmitteln (80) derart gekoppelt sind, daß die Zusatzfunktion je nachdem, ob das abnehmbare Teil (16) an dem Gehäuse befestigt ist oder nicht, ausgewählt wird oder nicht, und daß eine Partie (17 bis 22; 51, 52; 55 bis 57) der graphischen Elemente (17 bis 22; 51, 52;55 bis 57) eine Partie der Meß- und Anzeigemittel (2 bis 11, 17 bis 20; 2 bis 11, 51; 2 bis 11, 55) bildet.

2. Uhr nach Anspruch 1, dadurch gekennzeichnet, daß die Partie (17 bis 20; 51; 55) der graphischen Elemente (17 bis 22; 51, 52; 55 bis 57) eine Skalenteilung mindestens eines auf die Zusatzfunktion bezogenen Parameters umfaßt.

3. Uhr nach Anspruch 1, dadurch gekennzeichnet, daß die Partie (17 bis 20; 51; 55) der graphischen Elemente (17 bis 22; 51, 52; 55 bis 57) mindestens eine Skalenteilung zum Zählen einer auf die Zusatzfunktion bezogenen Zeit umfaßt.

4. Uhr nach Anspruch 1, dadurch gekennzeichnet, daß die Partie (17 bis 20; 51; 55) der graphischen Elemente (17 bis 22; 51, 52; 55 bis 57) mindestens eine Skalenteilung zum Zählen von auf die Zusatzfunktion bezogenen Punkten umfaßt.

5. Uhr nach Anspruch 1, dadurch gekennzeichnet, daß die Partie (17 bis 20; 51; 55) der graphischen Elemente (17 bis 22; 51, 52; 55 bis 57) mindestens eine Skalenteilung für die Identifikation von auf die Zusatzfunktion bezogenen Situationen umfaßt.

6. Uhr nach Anspruch 1, dadurch gekennzeichnet, daß eine andere Partie (21, 22; 51, 52; 55 bis 57) der graphischen Elemente (17 bis 22; 51, 52; 55 bis 57) derart ausgebildet ist, daß eine Beziehung mit mindestens einem auf die Zusatzfunktion bezogenen Ereignis etabliert wird.

7. Uhr nach Anspruch 1, dadurch gekennzeichnet, daß eine andere Partie (21, 22; 51, 52; 55 bis 57) der graphischen Elemente (17 bis 22; 51, 52; 55 bis 57) derart ausgebildet ist, daß eine Beziehung mit mindestens einer auf die Zusatzfunktion bezogenen Person etabliert wird.

8. Uhr nach Anspruch 1, dadurch gekennzeichnet, daß die Mittel (13, 14, 50; 13, 14, 53, 54) zum Steuern der Zusatzfunktion an dem Gehäuse (35) angeordnete manuelle Steuermittel (13, 14) umfassen, und daß das abnehmbare Teil (16) eine Ausnehmung zum Erleichtern der Zugänglichkeit zu den manuellen Steuermitteln (13, 14) umfaßt.

9. Uhr nach Anspruch 8, dadurch gekennzeichnet, daß das abnehmbare Teil (16) einen elektrischen Schaltkreis (38 bis 40) umfaßt und daß die Mittel (31 bis 34) zum Befestigen elektrische Verbindungsmittel zwischen dem elektrischen Schaltkreis (38 bis 40) und den Mitteln (13, 14, 50; 13, 14, 53, 54) zum Steuern der Zusatzfunktion umfassen.

10. Uhr nach Anspruch 9, dadurch gekennzeichnet, daß der elektrische Schaltkreis (38 bis 40) eine Drucktaste (40; 53, 54) umfaßt.

## Claims

1. Watch comprising a watch-case (35), means (2 to 11, 17 to 20; 2 to 11, 51; 2 to 11, 55) for measuring and displaying the current time and an additional function comprising at least two stepping motors driving at least two hands (2 to 4, 6, 7, 10) for the analog display of said current time and said additional function, means for selecting said additional function (80) and means for controlling said additional function (13, 14; 13, 14, 50; 13, 14, 53, 54), characterized in that it further comprises a removable part (16) comprising graphic elements (17 to 22; 51, 52; 55 to 57) and means (31 to 34) for fixing said removable part (16) to said watch-case (35), in that said fixing means (31 to 34) are coupled to said selection means (80) so that said additional function is or is not selected according to whether or not said removable part (16) is fixed to said watch-case, and in that a part (17 to 20; 51; 55) of said graphic elements (17 to 22; 51, 52; 55 to 57) forms a part of said measuring and display means (2 to 11, 17 to 20; 2 to 11, 51; 2 to 11, 55).

2. Watch according to claim 1, characterized in that said part (17 to 20; 51; 55) of said graphic elements (17 to 22; 51, 52; 55 to 57) comprises a graduation of at least one parameter relating to said additional function.

3. Watch according to claim 1, characterized in that said part (17 to 20; 51; 55) of said graphic elements (17 to 22; 51, 52; 55 to 57) comprises at least one graduation for counting a period of time relating to said additional function.

4. Watch according to claim 1, characterized in that said part (17 to 20; 51; 55) of said graphic elements (17 to 22; 51, 52; 55 to 57) comprises at least one graduation for counting points relating to said additional function.

5. Watch according to claim 1, characterized in that said part (17 to 20; 51; 55) of said graphic elements (17 to 22; 51, 52; 55 to 57) comprises at least one graduation for identifying situations relating to said additional function.

6. Watch according to claim 1, characterized in that another part (22, 21; 56, 57) of said graphic elements (17 to 22; 51, 52; 55 to 57) is arranged so as to establish a relation with at least one event relating to said additional function.

7. Watch according to claim 1, characterized in that another part (22, 21; 56, 57) of said graphic elements (17 to 22; 51, 52; 55 to 57) is arranged so as to establish a relation with at least one personality relating to said additional function.

8. Watch according to claim 1, characterized in that said means for controlling said additional function (13, 14, 50; 13, 14, 53, 54) comprise manual control means (13, 14) arranged on said watch-case (35), and in that said removable part (16) comprises a clearance to facilitate access to said manual control means (13, 14).

9. Watch according to claim 8, characterized in that said removable part (16) comprises an electric circuit (38 to 40) and in that said fixing means (31 to 34) comprise electric connecting means between said electric circuit (38 to 40) and said means for controlling said additional function (13, 14, 50; 13, 14, 53, 54).

10. Watch according to claim 9, characterized in that said electric circuit (38 to 40) comprises a push-button (40; 53, 54).
